# EUROPÄISCHE PATENTSCHRIFT

(11) **EP 4 578 352 B1**
(45) Veröffentlichungstag und Bekanntmachung des Hinweises auf die Patenterteilung: **14.01.2026**
(21) Anmeldenummer: 23220252.3
(22) Anmeldetag: 27.12.2023
(51) Int. Cl.: A47K 13/30

(54) **BEHEIZBARER WC-SITZ**
HEATABLE WC SEAT
SIÈGE DE WC CHAUFFABLE

(43) Veröffentlichungstag der Anmeldung: 02.07.2025
(73) Patentinhaber: Presano AG, 9444 Diepoldsau (CH)
(72) Erfinder: GRABER, Daniel, 9463 Oberriet (CH)
(74) Vertreter: Dr. Lusuardi AG

(56) Entgegenhaltungen:
- DE-U1- 202011 108 948

## Beschreibung

Die Erfindung bezieht sich auf einen beheizbaren WC-Sitz gemäss dem Oberbegriff des Patentanspruchs 1, ein Verfahren zum Beheizen des WC-Sitzes gemäss dem Oberbegriff des Patentanspruchs 9 und eine Kombination des WC-Sitzes mit einer Klosettschüssel gemäss dem Oberbegriff des Anspruchs 12.

Es sind diverse Sitzringheizungen bekannt, wobei als besonders vorteilhaft betrachtet wird, wenn ein WC-Sitz kabellos an der Klosettschüssel montiert werden kann, da dadurch die Reinigung wesentlich erleichtert wird. Um das kabellose Erwärmen eines Sitzrings zu ermöglichen wird in der DE 20 2011 108 948 die Benutzung eines elektrischen Energiespeichers vorgeschlagen. Die Funktion dieser Heizung wird jedoch durch die beschränkte Lebensdauer eines Akkus beeinträchtigt.

Hier will die Erfindung Abhilfe schaffen. Der Erfindung liegt die Aufgabe zugrunde, einen beheizbaren energetisch, funktionell und konstruktiv einfacheren WC-Sitz zu schaffen.

Die Erfindung löst die gestellte Aufgabe mit einem beheizbaren WC-Sitz, welcher die Merkmale des Anspruchs 1 aufweist.

Die durch die Erfindung erreichten Vorteile sind im Wesentlichen darin zu sehen, dass das Beheizen des WC-Sitzes als auch die für das Einstellen der optimalen Temperatur notwendige Temperaturmessung über einen einzigen Stromkreis erfolgt bzw. nur zwei elektrische Leitungen benötigt werden.

Weitere Vorteile der Erfindung sind darin zu sehen, dass dem Benutzer ein beheizbarer WC-Sitz, der aber für die Reinigung sehr einfach abgenommen werden kann, zur Verfügung gestellt werden kann. Die bekannten Kabelverbindungen sind für eine einfache Demontage ungünstig, deshalb hat es sich als vorteilhaft erwiesen, wenn die notwendigen elektrischen Verbindungen beim Abnehmen «automatisch» getrennt werden. Die vorliegende Erfindung ermöglicht die Abnehmbarkeit mittels der Achse des WC-Sitzes welche das Herausziehen in der senkrechten 90° Stellung des Sitzes relativ zur Klosettschüssel ermöglicht.

Technisch ist es deutlich einfacher nur zwei elektrischen Leitungen zu trennen als vier, welche für das Heizen und Messen notwendig sind. Somit ist das Einsetzen des WC-Sitzes mit einer Heizvorrichtung gemäss dem Anspruch 1 von besonderem Vorteil, da durch die Diode und das Umschalten der Polarität nur mit zwei Leitungen beide Funktionen (Heizen und Messen) realisiert werden können.

Ein weiterer Vorteil der vorliegenden Erfindung ist darin zusehen, dass der erfindungsgemässe WC-Sitz eine einzige Drehachse für den WC-Sitz und den Deckel aufweist, welche sowohl zur elektrischen Versorgung der Heizvorrichtung als auch zur Montage des WC-Sitzes an eine Klosettschüssel dient. Dadurch wird eine kompaktere Form des WC-Sitzes erreicht im Vergleich zu den bekannten WC-Sitzen, welche zwei Drehachsen (eine für den WC-Sitz und eine für den Deckel) benötigen.

Weitere vorteilhafte Ausgestaltungen der Erfindung können wie folgt kommentiert werden:
Bei einer besonderen Ausführungsform ist der WC-Sitz mittels der zwei Achsenkontakte aufweisenden Achse drehbar mit einer Klosettschüssel verbindbar.

Bei einer speziellen Ausführungsform erfolgt die Polaritätsumschaltung von der Heizphase in die Temperaturmessphase nach höchstens 12 Sekunden, vorzugsweise nach höchstens 30 Sekunden.

Bei einer weiteren Ausführungsform erfolgt die Polaritätsumschaltung von der Temperaturmessphase in die Heizphase nach höchstens 100 Millisekunden, vorzugsweise nach höchstens 50 Millisekunden erfolgt.

Bei einer besonderen Ausführungsform liegt das Verhältnis zwischen Messwiderstand und Heizwiderstand im Bereich zwischen 100 und 10'000, vorzugsweise zwischen 900 und 1'100 liegt.

Bei einer zusätzlichen Ausführungsform ist der WC-Sitz über die Achse mechanisch mit einer Klosettschüssel und elektrisch mit einer Stromquelle verbindbar. Die elektrische Verbindung des WC-Sitzes mit einer Stromquelle erfolgt via die elektrische Versorgung der Klosettschüssel.

Bei einer weiteren Ausführungsform ist der WC-Sitz relativ zur Klosettschüssel um die Achse drehbar angeordnet ist.

Bei einer weiteren Ausführungsform weist der WC-Sitz einen koaxial zur Achse drehbar angeordneten Deckel auf.

Das erfindungsgemässe Verfahren zum Beheizen des erfindungsgemässen WC-Sitzes umfasst folgende Schritte:
a) Erkennen der Notwendigkeit des Beheizens;
b) Beheizen des WC-Sitzes während eines vorbestimmten Heizintervalls I_{A} ;
c) Umschalten der Polarität und Messen der Ist-Temperatur des WC-Sitzes;
d) Berechnen des Unterschieds zwischen der Ist-Temperatur und der Soll-Temperatur des WC-Sitzes und des geschätzten Zeitintervalls I_{S} des Beheizens des WC-Sitzes bis zum Erreichen der Soll-Temperatur;
e) Umschalten der Polarität und Beheizen des WC-Sitzes während des Zeitintervalls I_{S} beim vorhandenen Temperaturunterschied und Wiederholen der Schritte c) bis e) bis zum Erreichen der Soll-Temperatur;
f) Beenden des Beheizens des WC-Sitzes (1) beim Erreichen der Soll-Temperatur.

Bei einer speziellen Ausführungsform des Verfahrens wird nach dem Erreichen der Soll-Temperatur die Ist-Temperatur des WC-Sitzes permanent gemessen bis die Ist-Temperatur von der Soll-Temperatur abweicht, vorzugsweise bis die Ist-Temperatur von der Soll-Temperatur um mindestens 1°C abweicht.

Bei einer zusätzlichen Ausführungsform des Verfahrens wird bei der vorgegebenen Abweichung der Ist-Temperatur von der Soll-Temperatur die Polarität umgeschaltet und die Schritte b) bis f) werden erneut ausgeführt.

Die Erfindung betrifft auch die Kombination des beheizbaren WC-Sitzes mit einer Klosettschüssel, wobei der WC-Sitz relativ zur Klosettschüssel um die Achse drehbar angeordnet ist.

Bei einer speziellen Ausführungsform der oben erwähnten Kombination ist bei einer senkrechten Stellung des WC-Sitzes die elektrische Verbindung des WC-Sitzes mit einer Stromquelle unterbrochen.

Bei einer weiteren Ausführungsform der oben erwähnten Kombination besteht bei einer waagerechten Stellung des WC-Sitzes eine elektrische Verbindung des WC-Sitzes mit einer Stromquelle.

Bei einer zusätzlichen Ausführungsform der oben erwähnten Kombination ist bei der Drehung des WC-Sitzes um 90° relativ zur Klosettschüssel eine elektrische Verbindung des WC-Sitzes mit einer Stromquelle herstellbar bzw. unterbrechbar ist.

Bei einer weiteren Ausführungsform der oben erwähnten Kombination weist sie einen Deckel auf, der über die gleiche Achse des WC-Sitzes relativ zur Klosettschüssel drehbar angeordnet ist.

Die Erfindung und Weiterbildungen der Erfindung werden im Folgenden anhand der teilweise schematischen Darstellungen eines Ausführungsbeispiels noch näher erläutert.

Es zeigen:
Fig. 1 eine schematische Darstellung einer Ausführungsform des erfindungsgemässen WC-Sitzes.
Fig. 2a ein schematisches Schaltdiagramm der Heizvorrichtung des erfindungsgemässen WC-Sitzes mit der Polarität der Spannung in Durchlassrichtung der Diode;
Fig. 2b ein schematisches Schaltdiagramm der Heizvorrichtung des erfindungsgemässen WC-Sitzes mit der Polarität der Spannung in Sperrrichtung der Diode;
Fig. 3 eine perspektivische Detailansicht des WC-Sitzes;
Fig. 4 mehrere Querschnitte durch die Achse des WC-Sitzes bzw. durch die Grundplatte der Klosettschüssel bei der Demontage des WC-Sitzes von der Klosettschüssel.

Fig. 1 zeigt eine schematische Darstellung eines beheizbaren WC-Sitzes 1, welcher eine Heizvorrichtung 6 zum Beheizen des WC-Sitzes 1 aufweist. Die Heizvorrichtung 6 ist an eine nicht dargestellte Stromquelle (üblicherweise an das elektrische Versorgungsnetz) über einen geeigneten Spannungswandler angeschlossen. In der in Fig. 1 gezeigten Ausführungsform umfasst die Heizvorrichtung 6 einen in den WC-Sitz integrierten Heizdraht 5. Der Heizdraht 5 funktioniert als Heizwiderstand 4 und wandelt die elektrische Energie in Wärme um.

Wie die Heizvorrichtung 6 an das Versorgungsnetz angeschlossen ist, ist am besten aus Fig. 3 ersichtlich. Die Endabschnitte des Heizdrahts 5 sind innerhalb des WC-Sitzes 1 mit den Achskontakten 10a; 10b verbunden (es gibt 180° versetzt je einen Achskontakt 10a; 10b für die beiden Leitungen). Die Achse 13 des WC-Sitzes 1 befindet sich formschlüssig im WC-Sitz 1, der in Fig. 3 nur teilweise ersichtlich ist. Wird der WC-Sitz 1 von der Klosettschüssel abgenommen (z. B. für die Reinigung), verbleibt die Achse 13 fest mit dem WC-Sitz 1 verbunden.

Die Achse 13 verbindet den WC-Sitz 1 sowohl elektrisch als auch mechanisch mit der Klosettschüssel.

In der Grundplatte 14 der Klosettschüssel sind Federkontakte 11a; 11b verbaut. Beim Montieren bzw. Abmontieren des WC-Sitzes 1 an die bzw. von der Klosettschüssel wird die Achse 13 des WC-Sitzes 1 in hochgeklappter Position in die bzw. aus der Grundplatte 14 reingesteckt bzw. rausgenommen. Im hochgeklappten Zustand des WC-Sitzes besteht kein Kontakt zwischen den Achskontakten 10a; 10b und den Federkontakten 11a; 11b. Wird der WC-Sitz 1 abgesenkt (z. B. zur Benutzung), dreht sich die Achse 13 samt den Achskontakte 10a; 10b um 90° relativ zur Grundplatte 14, so dass die Achskontakte 10a; 10b mit den Federkontakten 11a; 11b in Kontakt kommen. Somit entsteht eine Verbindung zwischen dem Heizdraht 5 und der an die elektrische Versorgung angeschlossenen Klosettschüssel.

Ebenfalls mittels des Kontakts zwischen den Achskontakten 10a; 10b und den Federkontakten 11a; 11b wird die Heizvorrichtung 6 mit der Steuerung mit einer elektronischen Schaltung (nicht gezeigt) des WCs verbunden.

Die Heizvorrichtung 6 umfasst einen Heizwiderstand 4, einen Messwiderstand 2 und eine Diode 3. Die Heizvorrichtung 6 ist mit einer Steuerung mit einer elektronischen Schaltung (nicht gezeigt) wie oben erwähnt verbindbar ausgebildet, so dass das Beheizen des WC-Sitzes 1 mittels der Steuerung samt der elektronischen Schaltung initiiert bzw. beendet wird. Ebenfalls steuert die elektronische Schaltung den Polaritätswechsel der Spannungsquelle der Heizvorrichtung 6. Die Steuerung ist in der Kavität der Klosettschüssel untergebracht. Die elektronische Schaltung umfasst einen Microchip mit einer entsprechenden Software, welche die Polarität umschaltet und entsprechend die Heizphase bzw. die Temperaturmessphase initiiert bzw. beendet.

Das Prinzip der vorliegenden Erfindung ist anhand der Fig. 2 dargestellt. Fig. 2a zeigt ein schematisches Schaltdiagramm der Heizvorrichtung 6 während der Heizphase. Die Heizvorrichtung 6 umfasst einen Heizwiderstand 4, einen Messwiderstand 2 und eine Diode 3, wobei in der Heizphase die Diode 3 in Durchlassrichtung des Stroms im Schaltkreis angeordnet ist. Im vorliegenden Beispiel liegt der Heizwiderstand 4 bei ca. 10 Ohm, wobei der Messwiderstand 2 bei ca. 10'000 Ohm liegt. Somit fliesst der Strom während der Heizphase primär durch den Heizwiderstand 4, so dass der Stromfluss durch den Messwiderstand 2 vernachlässigt werden kann. Fig. 2b zeigt ein schematisches Schaltdiagramm der Heizvorrichtung 6 während der Heizpause (d.h. in der Messphase), wobei während der Heizpause die Diode 3 in der Sperrrichtung des Stroms im Schaltkreis angeordnet ist, so dass der Stromfluss nur noch durch den Messwiderstand 2 fliessen kann.

Das Beheizen des WC-Sitzes 1 erfolgt nachdem die Notwendigkeit des Beheizens erkannt wird.

Anschliessend wird das Beheizen des WC-Sitzes 1 initiiert, wobei der Strom in die Durchlassrichtung der Diode 3 und somit durch den Heizwiderstand 4 während eines vorbestimmten Heizintervalls I_{A} fliesst. Nach dem Ablauf des Heizintervalls I_{A} wird die Polarität umgeschaltet, so dass der Strom nun in die Sperrrichtung der Diode 3 und somit nur durch den Messwiderstand 2 fliest. Dabei wird durch die Steuerung bzw. die entsprechende Software die Ist-Temperatur detektiert und mit der Soll-Temperatur verglichen, wobei die Länge des nächsten Heizintervalls Is aufgrund der ermittelten Daten festgelegt wird. Nach dem Ablauf des Heizintervalls I_{S} wird die Polarität erneut umgeschaltet und die Messung der Ist-Temperatur, ihr Abgleich mit der Soll-Temperatur und - falls notwendig - die Festlegung der Länge eines weiteren Heizintervalls I_{S} erneuert ausgeführt. Der Vorgang Heizen/Messen/Heizen etc. findet solange statt bis die Soll-Temperatur erreicht und der Heizvorgang unterbrochen wird.

Nach dem Erreichen der Soll-Temperatur wird nun permanent gemessen. Wenn die Ist-Temperatur des WC-Sitzes 1 sinkt (z.B. mehr als 1°C), wird wieder eine Heizphase geschaltet.

Der Heizvorgang wird entweder durch den Benutzer direkt oder durch einen Sensor, welcher entweder im WC-Sitz oder ausserhalb des WC-Sitzes angeordnet sein kann, initiiert. In der Heizphase (Fig. 2a) fliesst der Strom durch den Heizwiderstand 4, wobei sich das Heizelement (Heizdraht 5) und somit der WC-Sitz 1 erwärmt. Nach einem Heizintervall wird der Heizvorgang unterbrochen indem die Polarität der Spannungsquelle durch die Steuerung umgeschaltet wird. Während der Heizpause (Fig. 2b) fliesst der Strom nur durch den Messwiderstand 2, so dass die Temperatur des Heizdrahts 5 detektiert werden kann.

Das Heizintervall ist variabel und hängt von der Abweichung der Ist-Temperatur zur Soll-Temperatur ab. Je grösser die Abweichung zur Solltemperatur, desto länger kann geheizt werden (typisch > 10s). Der Faktor zur Bestimmung wie lange zwischen den Messungen geheizt werden soll liegt bei 200 ms/°C, d.h. bei der Differenz zwischen der Ist-Temperatur und der Soll-Temperatur von 10°C, wird 2s lang geheizt bevor die nächste Messung gestartet wird. Bei der Näherung zur Soll-Temperatur kann das Intervall auf 100ms verkürzt werden. Die Heizpause ist grundsätzlich konstant und liegt typischerweise im Bereich 1-100ms.

Der Polaritätswechsel der Spannung wird durch die elektronische Schaltung gesteuert.

Es werden entsprechende Schaltelemente (Transistoren, Relais) so beschaltet und angesteuert, dass zum Heizen typischerweise 24V anliegen und zum Temperarturmessen typischerweise 5V oder weniger.

Gemessen wird die Temperatur indem die Spannung, die über dem variablen Messwiderstand abfällt, gemessen wird und in der Steuerung in eine Temperaturgrösse umgerechnet wird.

Die Erfindung wird durch die folgenden Ansprüche definiert.

## Patentansprüche

1. Beheizbarer WC-Sitz (1) für eine Klosettschüssel, wobei der WC-Sitz (1) eine im WC-Sitz (1) integrierte Heizvorrichtung (6) mit einem Heizdraht (5), welcher die Funktion eines Heizwiderstands (4) hat, umfasst, wobei der Heizdraht (5) mit einer Stromquelle und einer Steuerung verbindbar ausgebildet ist; **dadurch gekennzeichnet, dass** die Heizvorrichtung (6) eine elektronische Schaltung, eine Diode (3) mit einer Durchlassrichtung und einer Sperrrichtung sowie einen Messwiderstand (2) umfasst, wobei
- der Messwiderstand (2) und der Heizwiderstand (4) parallelgeschaltet sind; und
- die Polaritätsumschaltung zwischen der Durchlassrichtung und der Sperrrichtung der Diode durch die elektronische Schaltung bewirkbar ist; und
- in Durchlassrichtung der Diode die Heizvorrichtung (6) sich in einer Heizphase befindet und in Sperrrichtung der Diode die Heizvorrichtung (6) sich in einer Temperaturmessphase befindet; und
- der WC-Sitz (1) eine Achse (13) mit zwei elektrischen Achsenkontakten (10a; 10b) umfasst, wobei der Heizdraht (5) zwei Endabschnitte umfasst, welche mit je einem der Achsenkontakte (10a; 10b) verbunden sind.

2. Beheizbarer WC-Sitz (1) nach Anspruch 1, **dadurch gekennzeichnet, dass** der WC-Sitz (1) mittels der zwei Achsenkontakte (10a; 10b) aufweisenden Achse (13) drehbar mit einer Klosettschüssel verbindbar ist.

3. Beheizbarer WC-Sitz (1) nach Anspruch 1 oder 2, **dadurch gekennzeichnet, dass** die Polaritätsumschaltung von der Heizphase in die Temperaturmessphase nach höchstens 12 Sekunden, vorzugsweise nach höchstens 30 Sekunden erfolgt.

4. Beheizbarer WC-Sitz (1) nach einem der Ansprüche 1 bis 3, **dadurch gekennzeichnet, dass** die Polaritätsumschaltung von der Temperaturmessphase in die Heizphase nach höchstens 100 Millisekunden, vorzugsweise nach höchstens 50 Millisekunden erfolgt.

5. Beheizbarer WC-Sitz (1) nach einem der Ansprüche 1 bis 4, **dadurch gekennzeichnet, dass** das Verhältnis zwischen Messwiderstand (2) und Heizwiderstand (4) im Bereich zwischen 100 und 10'000, vorzugsweise zwischen 900 und 1'100 liegt.

6. Beheizbarer WC-Sitz (1) nach einem der Ansprüche 1 bis 5, **dadurch gekennzeichnet, dass** der WC-Sitz (1) über die Achse (13) mechanisch mit einer Klosettschüssel und elektrisch mit einer Stromquelle verbindbar ist.

7. Beheizbarer WC-Sitz (1) nach Anspruch 6, **dadurch gekennzeichnet, dass** der WC-Sitz (1) relativ zur Klosettschüssel um die Achse (13) drehbar angeordnet ist.

8. Beheizbarer WC-Sitz (1) nach einem der Ansprüche 1 bis 7, **dadurch gekennzeichnet, dass** dieser einen koaxial zur Achse (13) drehbar angeordneten Deckel (15) aufweist.

9. Verfahren zum Beheizen eines WC-Sitzes, insbesondere eines WC-Sitzes (1) gemäss einem der Ansprüche 1 bis 8, **gekennzeichnet durch** folgende Schritte:
a) Erkennen der Notwendigkeit des Beheizens;
b) Beheizen des WC-Sitzes (1) während eines vorbestimmten Heizintervalls I_{A} ;
c) Umschalten der Polarität und Messen der Ist-Temperatur des WC-Sitzes (1);
d) Berechnen des Unterschieds zwischen der Ist-Temperatur und der Soll-Temperatur des WC-Sitzes (1) und des geschätzten Zeitintervalls I_{S} des Beheizens des WC-Sitzes bis zum Erreichen der Soll-Temperatur;
e) Umschalten der Polarität und Beheizen des WC-Sitzes (1) während des Zeitintervalls I_{S} beim vorhandenen Temperaturunterschied und Wiederholen der Schritte c) bis e) bis zum Erreichen der Soll-Temperatur;
f) Beenden des Beheizens des WC-Sitzes (1) beim Erreichen der Soll-Temperatur.

10. Verfahren nach Anspruch 9, **dadurch gekennzeichnet, dass** nach dem Erreichen der Soll-Temperatur die Ist-Temperatur des WC-Sitzes (1) permanent gemessen wird bis die Ist-Temperatur von der Soll-Temperatur abweicht, vorzugsweise bis die Ist-Temperatur von der Soll-Temperatur um mindestens 1°C abweicht.

11. Verfahren nach Anspruch 9 oder 10, **dadurch gekennzeichnet, dass** bei der vorgegebenen Abweichung der Ist-Temperatur von der Soll-Temperatur die Polarität umgeschaltet wird und die Schritte b) bis f) ausgeführt werden.

12. Kombination des beheizbaren WC-Sitzes (1) nach einem der Ansprüche 1 bis 8 mit einer Klosettschüssel, wobei der WC-Sitz (1) relativ zur Klosettschüssel um die Achse (13) drehbar angeordnet ist.

13. Kombination nach Anspruch 12, **dadurch gekennzeichnet, dass** bei einer senkrechten Stellung des WC-Sitzes (1) die elektrische Verbindung des WC-Sitzes (1) mit einer Stromquelle unterbrochen ist.

14. Kombination nach Anspruch 12 oder 13, **dadurch gekennzeichnet, dass** bei einer waagerechten Stellung des WC-Sitzes (1) eine elektrische Verbindung des WC-Sitzes (1) mit einer Stromquelle besteht.

15. Kombination nach einem der Ansprüche 12 bis 14, **dadurch gekennzeichnet, dass** bei der Drehung des WC-Sitzes (1) um 90° relativ zur Klosettschüssel eine elektrische Verbindung des WC-Sitzes (1) mit einer Stromquelle herstellbar bzw. unterbrechbar ist.

## Claims

1. Heatable toilet seat (1) for a toilet bowl, wherein the toilet seat (1) comprises a heating device (6) integrated into the toilet seat (1) with a heating wire (5) which functions as a heating resistor (4), wherein the heating wire (5) is designed to be connectable to a power source and a control device; **characterized in that** the heating device (6) comprises an electronic circuit, a diode (3) with a forward direction and a reverse direction, and a measuring resistor (2), wherein
- the measuring resistor (2) and the heating resistor (4) are connected in parallel; and
- the polarity switch between the forward direction and the reverse direction of the diode can be effected by the electronic circuit; and
- in the forward direction of the diode, the heating device (6) is in a heating phase, and in the reverse direction of the diode, the heating device (6) is in a temperature measurement phase; and
- the toilet seat (1) comprises an axle (13) with two electrical axle contacts (10a; 10b), wherein the heating wire (5) comprises two end sections, each of which is connected to one of the axle contacts (10a; 10b).

2. Heated toilet seat (1) according to claim 1, **characterized in that** the toilet seat (1) can be connected to a toilet bowl in a rotatable manner by means of the axle (13) having the two axle contacts (10a; 10b).

3. Heated toilet seat (1) according to claim 1 or 2, **characterized in that** the polarity switchover from the heating phase to the temperature measurement phase takes place after a maximum of 12 seconds, preferably after a maximum of 30 seconds.

4. Heated toilet seat (1) according to one of claims 1 to 3, **characterized in that** the polarity switchover from the temperature measurement phase to the heating phase 2 takes place after a maximum of 100 milliseconds, preferably after a maximum of 50 milliseconds.

5. Heated toilet seat (1) according to one of claims 1 to 4, **characterized in that** the ratio between the measuring resistor (2) and the heating resistor (4) is in the range between 100 and 10,000, preferably between 900 and 1,100.

6. Heated toilet seat (1) according to one of claims 1 to 5, **characterized in that** the toilet seat (1) can be connected mechanically to a toilet bowl via the axis (13) and electrically to a power source.

7. Heated toilet seat (1) according to claim 6, **characterized in that** the toilet seat (1) is arranged so that it can rotate relative to the toilet bowl about the axis (13).

8. Heated toilet seat (1) according to any of claims 1 to 7, **characterized in that** it has a lid (15) arranged to rotate coaxially with the axis (13).

9. Method for heating a toilet seat, in particular a toilet seat (1) according to one of claims 1 to 8, **characterized by** the following steps:
a) detecting the need for heating;
b) heating the toilet seat (1) during a predetermined heating interval I_{A} ;
c) switching the polarity and measuring the actual temperature of the toilet seat (1);
d) calculating the difference between the actual temperature and the target temperature of the toilet seat (1) and the estimated time interval I_{S} for heating the toilet seat until the target temperature is reached;
e) Switching the polarity and heating the toilet seat (1) during the time interval Is at the existing temperature difference and repeating steps c) to e) until the target temperature is reached;
f) Stopping the heating of the toilet seat (1) when the target temperature is reached.

10. Method according to claim 9, **characterized in that**, after the target temperature has been reached, the actual temperature of the toilet seat (1) is measured continuously until the actual temperature deviates from the target temperature, preferably until the actual temperature deviates from the target temperature by at least 1°C.

11. Method according to claim 9 or 10, **characterized in that**, when the actual temperature deviates from the target temperature by the specified amount, the polarity is reversed and steps b) to f) are performed.

12. Combination of the heatable toilet seat (1) according to one of claims 1 to 8 with a toilet bowl, wherein the toilet seat (1) is arranged so as to be rotatable relative to the toilet bowl about the axis (13).

13. Combination according to claim 12, **characterized in that** when the toilet seat (1) is in a vertical position, the electrical connection between the toilet seat (1) and a power source is interrupted.

14. Combination according to claim 12 or 13, **characterized in that** when the toilet seat (1) is in a horizontal position, there is an electrical connection between the toilet seat (1) and a power source.

15. Combination according to one of claims 12 to 14, **characterized in that** when the toilet seat (1) is rotated by 90° relative to the toilet bowl, an electrical connection between the toilet seat (1) and a power source can be established or interrupted.

## Revendications

1. Siège de WC chauffant (1) pour une cuvette de WC, le siège de WC (1) comprenant un dispositif de chauffage (6) intégré dans le siège de WC (1) avec un fil chauffant (5) qui a la fonction d'une résistance chauffante (4), le fil chauffant (5) étant conçu pour pouvoir être relié à une source de courant et à une commande ; **caractérisé en ce que**
le dispositif de chauffage (6) comprend un circuit électronique, une diode (3) avec un sens de conduction et un sens de blocage, ainsi qu'une résistance de mesure (2),
- la résistance de mesure (2) et la résistance chauffante (4) étant montées en parallèle ; et
- la commutation de polarité entre le sens direct et le sens inverse de la diode peut être effectuée par le circuit électronique ; et
- dans le sens direct de la diode, le dispositif de chauffage (6) se trouve dans une phase de chauffage et dans le sens inverse de la diode, le dispositif de chauffage (6) se trouve dans une phase de mesure de température ; et
- le siège de WC (1) comprend un axe (13) avec deux contacts électriques d'axe (10a ; 10b), le fil chauffant (5) comprenant deux sections d'extrémité qui sont chacune reliées à l'un des contacts d'axe (10a ; 10b).

2. Siège de WC chauffant (1) selon la revendication 1, **caractérisé en ce que** le siège de WC (1) peut être relié de manière pivotante à une cuvette de WC au moyen de l'axe (13) comportant les deux contacts d'axe (10a ; 10b).

3. Siège de WC chauffant (1) selon la revendication 1 ou 2, **caractérisé en ce que** le changement de polarité de la phase de chauffage à la phase de mesure de la température s'effectue au bout de 12 secondes au maximum, de préférence au bout de 30 secondes au maximum.

4. Siège de WC chauffant (1) selon l'une des revendications 1 à 3, **caractérisé en ce que** la commutation de polarité de la phase de mesure de température à la phase de chauffage s'effectue au bout de 100 millisecondes au maximum, de préférence au bout de 50 millisecondes au maximum.

5. Siège de WC chauffant (1) selon l'une des revendications 1 à 4, **caractérisé en ce que** le rapport entre la résistance de mesure (2) et la résistance de chauffage (4) est compris entre 100 et 10 000, de préférence entre 900 et 1 100.

6. Siège de WC chauffant (1) selon l'une des revendications 1 à 5, **caractérisé en ce que** le siège de WC (1) peut être relié mécaniquement à une cuvette de WC via l'axe (13) et électriquement à une source d'alimentation.

7. Siège de WC chauffant (1) selon la revendication 6, **caractérisé en ce que** le siège de WC (1) est disposé de manière à pouvoir pivoter autour de l'axe (13) par rapport à la cuvette de WC.

8. Siège de WC chauffant (1) selon l'une des revendications 1 à 7, **caractérisé en ce qu'**il comporte un couvercle (15) monté de manière à pouvoir pivoter coaxialement à l'axe (13).

9. Procédé pour chauffer un siège de WC, en particulier un siège de WC (1) selon l'une des revendications 1 à 8, **caractérisé par** les étapes suivantes :
a) détection de la nécessité de chauffer ;
b) chauffage du siège de WC (1) pendant un intervalle de chauffage prédéfini I_{A} ;
c) inversion de la polarité et mesure de la température réelle du siège de WC (1) ;
d) calcul de la différence entre la température réelle et la température de consigne du siège de WC (1) et de l'intervalle de temps estimé IS de chauffage du siège de WC jusqu'à ce que la température de consigne soit atteinte ;
e) inversion de la polarité et chauffage du siège de WC (1) pendant l'intervalle de temps Is avec la différence de température existante et répétition des étapes c) à e) jusqu'à ce que la température de consigne soit atteinte ;
f) arrêt du chauffage du siège de WC (1) lorsque la température de consigne est atteinte.

10. Procédé selon la revendication 9, **caractérisé en ce qu'**après avoir atteint la température de consigne, la température réelle du siège de WC (1) est mesurée en permanence jusqu'à ce que la température réelle s'écarte de la température de consigne, de préférence jusqu'à ce que la température réelle s'écarte d'au moins 1 °C de la température de consigne.

11. Procédé selon la revendication 9 ou 10, **caractérisé en ce que**, lorsque la température réelle s'écarte de la température de consigne de la valeur prédéfinie, la polarité est inversée et les étapes b) à f) sont exécutées.

12. Combinaison du siège de WC chauffant (1) selon l'une des revendications 1 à 8 avec une cuvette de WC, le siège de WC (1) étant disposé de manière à pouvoir pivoter par rapport à la cuvette de WC autour de l'axe (13).

13. Combinaison selon la revendication 12, **caractérisée en ce que**, lorsque le siège de WC (1) est en position verticale, la connexion électrique du siège de WC (1) à une source d'alimentation électrique est interrompue.

14. Combinaison selon la revendication 12 ou 13, **caractérisée en ce que**, lorsque le siège de WC (1) est en position horizontale, une connexion électrique entre le siège de WC (1) et une source d'alimentation électrique est établie.

15. Combinaison selon l'une des revendications 12 à 14, **caractérisée en ce que**, lorsque le siège de WC (1) pivote de 90° par rapport à la cuvette des toilettes, une connexion électrique entre le siège de WC (1) et une source d'alimentation électrique peut être établie ou interrompue.
